# EUROPÄISCHE PATENTANMELDUNG

(11) **EP 3 599 050 A1**
(43) Veröffentlichungstag der Anmeldung: **29.01.2020**
(21) Anmeldenummer: 19188494.9
(22) Anmeldetag: 26.07.2019
(51) Int. Cl.: B24B 21/18, B24D 11/02, B30B 5/04, B27N 3/24, B30B 15/00, B24D 11/04, B24D 3/00

(54) **SCHLEIFANORDNUNG FÜR EINE SCHLEIFMASCHINE**

(30) Priorität: 27.07.2018 DE 102018118184; 18.09.2018 DE 102018122841; 28.02.2019 DE 102019105098
(71) Anmelder: Steinemann Technology AG, 9015 St. Gallen-Winkeln (CH)
(72) Erfinder: VEINBERGS, Viesturs, 9008 St. Gallen (CH)
(74) Vertreter: Patentanwälte und Rechtsanwalt Weiß, Arat & Partner mbB

(57) **Zusammenfassung**

Die Erfindung betrifft eine Schleifanordnung für eine Schleifmaschine bestehend aus einer Schleifmaschinenwalze (1) und einem Schleifband (3), wobei das Schleifband (3) auf der Schleifmaschinenwalze (1) angeordnet ist, wobei das Schleifband (3) rotierend zwischen der Schleifmaschinenwalze (1) und einer weiteren Schleifmaschinenwalze angeordnet ist, wobei eine Werksstoffbahn (2) mit einer abrasiven Seite (4) und einer minder-abrasiven Seite (5) zwischen dem Schleifband (3) und der Schleifmaschinenwalze (1) angeordnet ist, wobei die abrasive Seite (4) zu der Schleifmaschinenwalze (1) ausgerichtet ist und die minder-abrasive Seite (5) zu dem Schleifband (3) ausgerichtet ist.

## Beschreibung

### Technisches Gebiet

Die Erfindung betrifft eine Schleifanordnung nach dem Oberbegriff des Anspruchs 1, eine Schleifanordnung nach Anspruch 2 und nebengeordnet eine Verwendung nach Anspruch 9 und 10.

### Stand der Technik

Derartige Schleifanordnungen sind bereits in vielfältiger Form und Ausgestaltung bekannt und gebräuchlich. So wird beispielsweise in der DE 20 2014 104 310 U1 unter anderem eine Schleifanordnung offenbart, welche aus einer Schleifwalze und einem Schleifband besteht und in einer Breitbandschleifmaschine zum Einsatz kommt.

Gerade beim Einsatz von Schleifbändern auf Polyesterbasis kommt es im Rahmen der Nutzung immer wieder zu einem Abriss. Im Fall eines solchen Polyesterbandrisses auf einer Kontakt- bzw. Schleifwalze einer Schleifmaschine kommt es regelmässig dazu, dass das Polyestergewebe auf der Schleifwalze schmilzt und somit Spuren auf der Schleifwalze hinterlässt. Später muss das geschmolzene Material meistens mit Hilfe eines harten Werkstückes und Handarbeit von der Oberfläche entfernt werden. Dabei wiederum kommt es regelmässig zu Beschädigungen an der Schleifwalze. Die Reinigung verursacht aufgrund der manuellen Reinigung hohe Personalkosten. Und aufgrund der langen Reinigungsdauer kommt es auch allgemein zu hohen Kosten, da die Schleifmaschine während des Reinigungsvorgangs nicht genutzt werden kann. Ausserdem ist nicht immer eine gründliche Reinigung gewährleistet.

Eine Alternative zu der manuellen Reinigung kommt das sog. Inside-out-Belt infrage. Dabei wird die Schleifwalze dadurch gereinigt, dass ein Standard Silicium Karbid Schleifband mit Schleifkorn nach innen und Trägergewebe nach aussen auf in dies Schleifanordnung aufgezogen wird. Dieses Band wird also dann in der Schleifmaschine installiert und durch die rotatorische Bewegung des Bandes reinigt dann das Schleifkorn die Walze und kratzt die Verschmutzung weg. Nachteilig ist an diesem Vorgehen aber, dass das Schleifkorn regelmässig zu Kratzspuren auf der Walze führt und dadurch wiederum die Walze geschädigt wird, was zu ungewollten Unwuchten führen kann.

### Aufgabe der Erfindung

Die Aufgabe der vorliegenden Erfindung ist es, die Nachteile aus dem Stand der Technik zu überwinden. Insbesondere soll eine Schleifanordnung bereitgestellt werden, die beim Abriss eines Schleifbandes, insbesondere eines Schleifbandes aus Polyester, die Spuren des Bandabrisses einfach und gründlich beseitigt werden können.

### Lösung der Aufgabe

Zur Lösung der Aufgabe führen die Merkmale nach den Ansprüchen 1, 2, 9 und 10.

Vorteilhafte Ausgestaltungen sind in den Unteransprüchen beschrieben.

Die erfindungsgemäße Schleifanordnung besteht aus einer Schleifmaschinenwalze und einer zweiten Schleifmaschinenwalze, wobei auf und zwischen den beiden Schleifmaschinenwalzen ein Schleifband gespannt angeordnet ist. Dabei gleitet das Schleifband jeweils über einen Teil der Aussenrundung der beiden Schleifmaschinenwalzen. Also ist das Schleifband auf der Schleifmaschinenwalze angeordnet, wobei das Schleifband rotierend zwischen der Schleifmaschinenwalze und der weiteren Schleifmaschinenwalze angeordnet ist.

Abrasiv bedeutet in diesem Zusammenhang nicht in erster Linie, dass eine reibende schleifende und danach glättende Wirkung einsetzen soll.
Vielmehr heisst abrasiv in diesem Zusammenhang, dass eine Reibung vorhanden sein soll, die eine entsprechende Kraftübertragung ermöglicht. Minder- abrasiv soll dabei eine geringere Reibung beschreiben. Relativ dazu ist eine höhere Reibung bei einer abrasiven Eigenschaft gegeben.
Abrasivität und Reibung können synonymal genutzt werden.

Die Schleifanordnung kommt in Schleifmaschinen zum Einsatz. Insbesondere in Schleifmaschinen zum Abschleifen von Holz, insbesondere Parkett.

Erfindungsgemäss kommt eine Werkstoffbahn zum Einsatz. Diese Werkstoffbahn besteht aus einem Naturstoff oder einem Kunststoff oder einer Naturstoff-/Kunststoffmischung. Dabei weist die Werkstoffbahn eine abrasive Seite und einer nicht-abrasive Seite auf. Der Grad der Abrasivität ist derart bestimmt, dass die Abrasivität auf der abrasiven Seite grösser ist als die Abrasivität der minder-abrasiven Seite. Minder-abrasiv kann auch bedeuten, dass die die minder-abrasive Seite eigentlich nicht-abrasiv ist.

Die abrasive Seite ist relativ und im Vergleich zur minder-abrasiven Seite definiert. Abrasiv zu nicht-abrasiv bedeutet, dass die abrasive Seite eine höhere Abrasivität aufweist, als die minder-abrasive Seite.

In diesem Zusammenhang kommt auch ein Sandwich-Produkt bestehend aus zwei Schichten als Werkstoffbahn in Betracht. Dabei besteht die erste Schicht aus Polyester oder Baumwolle oder einem Polyester-Baumwoll-Gemisch oder Papier oder eine Mischung aus allen Werkstoffen. Die zweite Schicht wiederum besteht aus einer Kunststoffbahn. Die zweite Schicht ist dabei flexibler, als die erste Schicht. Dabei wirkt die erste Schicht stabilisierend auf die zweite Schicht. Die zweite Schicht wirkt dem ungewollten Ausdehnen der zweiten uns flexiblen Schicht entgegen. Dabei ist es vor allem vorteilhaft, wenn die erste Schicht weniger flexibel ist, als die zweite Schicht. Die beiden Schichten werden über einen Kleber adhäsiv miteinander verbunden. Dies hat den Vorteil, dass während des Bandspannungsprozesses dem ungewollten Ausdehnen der zweiten Schicht die erste Schicht stabilisierend entgegenwirkt. Dabei kann die erste Schicht weniger oder minder abrasiv als die zweite Schicht oder umgekehrt ausgebildet werden. Dabei kommt es nur auf die jeweilige Materialzusammenstellung der ersten und der zweiten Schicht an.

Die Werkstoffbahn ist zwischen dem Schleifband und den beiden Schleifmaschinenwalzen angeordnet, wobei die abrasive Seite zu den beiden Schleifmaschinenwalzen ausgerichtet ist und die minder-abrasive Seite zu dem Schleifband ausgerichtet ist. Dies hat den Vorteil, dass die Werkstoffbahn in einer bevorzugten Position auf den rotierenden beiden Schleifmaschinenwalzen gehalten wird. Die Ausrichtung der minder-abrasiven Seite der Werkstoffbahn wiederum zu dem Schleifband ermöglicht den Einsatz von handelsüblichen Schleifbändern im Zusammenspiel mit der aufgezogenen Werkstoffbahn.

Bei der Werkstoffbahn handelt es sich um ein Band mit synthetischen Mikrofasern bzw. Kunststoffteilchen. Die Werkstoffbahn wird dabei um die beiden Schleifmaschinenwalzen oder die beiden Holzwerkschleifwalzen gelegt.

In einer anderen Schleifanordnung, sind eine erste Holzwerkwalze, eine zweite Holzwerkwalze und ein Stahlband, in einer Holzwerkmaschine vorgesehen. Dabei kann es sich beispielsweise um eine Conti-Presse handeln, wie sie beispielweise in der Holzwerkstoffindustrie oder zur Herstellung von Laminat zum Einsatz kommt. Hierbei ist das Stahlband beweglich auf umlaufend auf den beiden Holzwerkwalzen angeordnet. Hier ist ebenfalls eine Werkstoffbahn mit einer abrasiven Seite und einer minder-abrasiven Seite vorhanden. Die Werkstoffbahn ist zwischen den beiden Holzwerkwalzen und dem Stahlband mit umlaufend angeordnet, wobei die minder-abrasive Seite zu der Holzwerkwalze ausgerichtet ist und die abrasive Seite zu dem Stahlband ausgerichtet ist.

Die abrasive Seite und die minder-abrasive Seite stellen die beiden Flächen der Werkstoffbahn dar, welche einerseits und andererseits der Werkstoffbahn ausgebildet ist. Es handelt sich nicht um die dünnen Kanten der Werkstoffbahn, sondern um die planen Flächen. Die abrasive Seite ist relativ und im Vergleich zur minder-abrasiven Seite definiert. Abrasiv zu nicht-abrasiv bedeutet, dass die abrasive Seite eine höhere Abrasivität aufweist, als die minder-abrasive Seite.

Es handelt sich bei der Werkstoffbahn im Einsatz um ein ringförmiges Reinigungs-Band oder Reinhaltungs-Band, wobei die Werkstoffbahn in angepassten Größenverhältnissen zu dem Schleifband oder Stahlband ausgebildet ist. Dabei kann die Werkstoffbahn beispielsweise auch eine grössere Breite aufweisen als das Schleifband oder Stahlband, damit das Schleifband oder Stahlband komplett auf der Werkstoffbahn aufliegt.

Vorteilhaft an der Werkstoffbahn ist der Umstand, dass die beiden Schleifwalzen bzw. die Holzwerkwalzen nicht zerkratzt und/oder beschädigt wird. Das gleiche gilt für die Holzwerk

Eine Breite der Werkstoffbahn soll also gleich oder grösser sein als die Breite des Schleifbandes oder des Stahlbandes. Die Werkstoffbahn wird ringförmig um die Schleifmaschinenwalze oder die Holzwerkwalze mitdrehbar angeordnet.

Die Werkstoffbahn kann aus mehreren Segmenten bestehen. Dadurch lassen sich das Aufziehen auf die Walze und der Transport insgesamt erleichtern.

Weiter wird gesondert Schutz für die Verwendung einer Werkstoffbahn zum Schutz einer Schleifmaschinenwalze beschrieben. Auf der Schleifmaschinenwalze wird ein Schleifband angeordnet, wobei die Werkstoffbahn eine abrasive Seite und eine minder-abrasive Seite aufweist. Dabei wird die Werkstoffbahn ring- oder röhrenförmig um die beiden vorhandenen Schleifmaschinenwalzen gelegt. Die Werksstoffbahn wird dabei zwischen dem Schleifband und den beiden Schleifmaschinenwalzen angeordnet, wobei die abrasive Seite zu den beiden Schleifmaschinenwalzen ausgerichtet wird und die minder-abrasive Seite zu dem Schleifband ausgerichtet wird.

Weiter wird gesondert Schutz für die Verwendung einer Werkstoffbahn zum Schutz von Holzwerkschleifwalzen beschrieben. Dabei ist die Werkstoffbahn zum Schutz der Holzwerkschleifwalzen vorgesehen, wobei auf den beiden Holzwerkschleifwalzen ein Stahlband angeordnet wird. Die Werkstoffbahn weist eine abrasive Seite und eine minder-abrasive Seite auf, wobei die Werkstoffbahn um die beiden Holzwerkschleifwalzen gelegt wird. Dabei wird die Werkstoffbahn zwischen den beiden Holzwerkschleifwalzen und dem Stahlband angeordnet, wobei die minder-abrasive Seite zu den beiden Holzwerkschleifwalzen ausgerichtet wird und die abrasive Seite zu dem Stahlband ausgerichtet wird.

### Figurenbeschreibung

Weitere Vorteile, Merkmale und Einzelheiten der Erfindung ergeben sich aus der nachfolgenden Beschreibung bevorzugter Ausführungsbeispiele sowie anhand der Zeichnungen; diese zeigen in:
Figur 1 zeigt eine schematische Seitenansicht einer erfindungsgemässen Schleifanordnung;
Figur 2 zeigt eine Draufsicht auf eine Seite einer Werkstoffbahn;
Figur 3 zeigt eine Ansicht auf eine andere Seite der Werkstoffbahn;

### Ausführungsbeispiel

In Figur 1 ist eine Schleifanordnung in einer schematischen Seitansicht dargestellt. Dort ist eine erste Schleifmaschinenwalze 1 und eine zweite Schleifmaschinenwalze 1.1 gezeigt. Die beiden Schleifwalzen 1, 1.1 rotieren in der Richtung der schematisch dargestellten Pfeile. Auf den beiden Schleifmaschinenwalzen 1, 1.1 ist eine Werkstoffbahn 2 aufgezogen. Dabei kann die Werkstoffbahn 2 um beide Schleifwalzen 1, 1.1 gemeinsam herum rotierend angeordnet sein, wie es hier gezeigt ist. Es kann aber auch sein, dass jede Schleifwalze 1, 1.1 mit einer eigenen Werkstoffbahn 2 umlegt ist.

Weiter ist ein Schleifband 3 gezeigt. Das Schleifband 3 ist um die Werkstoffbahn 2 herum an die beiden Schleifmaschinenwalzen 1, 1.1 angelegt. In der Figur 1 ist das Schleifband 3 und die Werkstoffbahn 2 lose um die beiden Schleifmaschinenwalzen 1, 1.1. Tatsächlich liegen die Werkstoffbahn 2 und das Schleifband 3 eng an den beiden Schleifmaschinenwalzen 1, 1.1 an.

Bei der Werkstoffbahn 2 handelt sich um eine Zwischenlage. Wenn eine weitere nicht gezeigte Schleifmaschinenwalze zum Verspannen des Schleifbandes 3 zum Einsatz kommt, liegt das Schleifband 3 eng um die Schleifmaschinenwalze 1 und die weitere Schleifmaschinenwalze 1.1 an.

In Figur 2 ist die Werkstoffbahn 2 von einer ersten Seite gezeigt. Es handelt sich dabei um die abrasive Seite 4. In Figur 3 ist eine zweite Seite gezeigt. Bei der zweiten Seite handelt es sich um die minder-abrasive Seite 5.

**Bezugszeichenliste**

| | |
|---|---|
| 1 | Schleifmaschinenwalze |
| 2 | Werkstoffbahn |
| 3 | Schleifband |
| 4 | abrasive Seite |
| 5 | Minder-abrasive Seite |
| 6 | |

## Patentansprüche

1. Schleifanordnung für eine Schleifmaschine bestehend aus einer ersten Schleifmaschinenwalze (1) und einer zweiten Schleifmaschinenwalze (1.1) und einem Schleifband (3), wobei das Schleifband (3) mitlaufend rotierend auf den beiden Schleifmaschinenwalzen (1, 1.1) angeordnet ist,
**dadurch gekennzeichnet, dass**
eine Werkstoffbahn (2) eine abrasive Seite (4) und eine minder-abrasive Seite (5) aufweist, wobei die Werkstoffbahn (2) zwischen dem Schleifband (3) und der Schleifmaschinenwalze (1) angeordnet ist und dabei die abrasive Seite (4) zu der Schleifmaschinenwalze (1) ausgerichtet ist und die minder-abrasive Seite (5) zu dem Schleifband (3) ausgerichtet ist.

2. Schleifanordnung für eine Holzwerkmaschine bestehend aus einer ersten Holzwerkwalze, einer zweiten Holzwerkwalze und einem Stahlband, wobei das Stahlband mitlaufend rotierend auf den beiden Holzwerkwalzen angeordnet ist, **dadurch gekennzeichnet, dass**
eine Werkstoffbahn (2) eine abrasive Seite (4) und eine minder-abrasive Seite (5) aufweist, wobei die Werkstoffbahn (2) zwischen der Holzwerkwalze und dem Stahlband angeordnet ist und dabei die minder-abrasive Seite (5) zu der Holzwerkwalze ausgerichtet ist und die abrasive Seite (4) zu dem Stahlband ausgerichtet ist.

3. Schleifanordnung nach Anspruch 1 oder 2, **dadurch gekennzeichnet, dass** eine Breite der Werkstoffbahn (2) gleich oder größer ist als die Breite des Schleifbandes (3) oder des Stahlbandes.

4. Schleifanordnung nach einem der vorigen Ansprüche, **dadurch gekennzeichnet, dass** die Werkstoffbahn (2) aus einem Naturstoff oder einem Kunststoff oder einer Naturstoff-/Kunststoffmischung besteht.

5. Schleifanordnung nach einem der vorigen Ansprüche, **dadurch gekennzeichnet, dass** die Werkstoffbahn (2) ringförmig um die beiden Schleifmaschinenwalzen (1, 1.1) oder die Holzwerkwalzen mitdrehbar angeordnet ist.

6. Schleifanordnung nach einem der vorigen Ansprüche, **dadurch gekennzeichnet, dass** die Werkstoffbahn (2) aus mehreren Segmenten besteht.

7. Schleifanordnung nach einem der vorigen Ansprüche, **dadurch gekennzeichnet, dass** die Werkstoffbahn (2) aus zwei Schichten aus verschiedenen Materialien besteht, wobei zwischen der ersten Schicht und der zweiten Schicht ein Adhäsionsmittel vorhanden ist.

8. Schleifanordnung nach Anspruch 7, **dadurch gekennzeichnet, dass** die erste Schicht aus Polyester oder Baumwolle oder Papier oder einem Gemisch aus zumindest einem Teil der Materialien besteht und die zweite Schicht aus Kunststoff besteht.

9. Verwendung einer Werkstoffbahn zum Schutz einer ersten Schleifmaschinenwalze (1) und einer zweiten Schleifmaschinenwalze (1.1) auf der ein Schleifband (3) angeordnet wird, wobei die Werkstoffbahn (2) eine abrasive Seite (4) und eine minder-abrasive Seite (5) aufweist, wobei die Werkstoffbahn (2) um die beiden Schleifmaschinenwalzen (1, 1.1) gelegt wird, **dadurch gekennzeichnet, dass**
die Werksstoffbahn (2) zwischen dem Schleifband (3) und den beiden Schleifmaschinenwalzen (1, 1.1) angeordnet wird, wobei die abrasive Seite (4) zu den beiden Schleifmaschinenwalzen (1, 1.1) ausgerichtet wird und die minder-abrasive Seite (5) zu dem Schleifband (3) ausgerichtet wird und dabei die Werkstoffbahn (2) mit den beiden Schleifmaschinenwalzen und dem Schleifband mitläuft.

10. Verwendung einer Werkstoffbahn zum Schutz einer ersten Holzwerkschleifwalze und einer zweiten Holzwerkschleifwalze auf denen ein Stahlband angeordnet wird, wobei die Werkstoffbahn eine abrasive Seite (4) und eine minder-abrasive Seite (5) aufweist, wobei die Werkstoffbahn (2) um die beiden Holzwerkschleifwalzen gelegt wird,
**dadurch gekennzeichnet, dass**
die Werkstoffbahn (2) zwischen den beiden Holzwerkschleifwalzen und dem Stahlband angeordnet wird, wobei die minder-abrasive Seite (5) zu den beiden Holzwerkschleifwalzen ausgerichtet wird und die abrasive Seite (4) zu dem Stahlband ausgerichtet wird und dabei die Werkstoffbahn (2) mit den beiden Holzwerkschleifwalzen und dem Stahlband mitläuft.
